# EUROPÄISCHE PATENTSCHRIFT

(11) **EP 0 360 086 B1**
(45) Veröffentlichungstag und Bekanntmachung des Hinweises auf die Patenterteilung: **10.03.1993**
(21) Anmeldenummer: 89116591.2
(22) Anmeldetag: 08.09.1989
(51) Int. Cl.: A47K 10/06, F28D 1/047

(54) **Handtuchtrockner**
Towel dryer
Appareil sèche-linge

(30) Priorität: 10.09.1988 DE 8811488 U; 14.03.1989 DE 8903146 U
(43) Veröffentlichungstag der Anmeldung: 28.03.1990
(73) Patentinhaber: Klostermann, Harald, D-44267 Dortmund (DE)
(72) Erfinder: Klostermann, Harald, D-44267 Dortmund (DE)
(74) Vertreter: Dörner, Lothar, Dipl.-Ing.

(56) Entgegenhaltungen:
- DE-U- 8 311 222
- FR-A- 1 283 135
- GB-A- 617 360

## Beschreibung

### Technisches Gebiet:

Die Erfindung betrifft einen Handtuchtrockner mit einem von einem Heizmedium durchströmten, mäanderförmig gebogenen Rohrstrang, dessen gerade Teile in derselben vertikalen Ebene im Abstand zueinander angeordnete Rohre und dessen gekrümmte Teile Rohrverbindungen bilden.

Handtuchtrockner und -halter der vorgenannten Art werden vor allem im Sanitärbereich eingesetzt. Bei ihnen werden Handtücher, Badetücher und ähnliche Wäsche- und Kleidungsstücke über die Rohre gehängt, gehalten und getrocknet. Außerdem heizen sie - in Grenzen - den Raum, in dem sie angeordnet sind.

### Stand der Technik:

Ein Handtuchtrockner der eingangs genannten Art ist bekannt (vgl. Fig. 4 der FR-A- 12 83 135). Der bekannte Handtuchtrockner weist einen Rohrstrang in zwei zueinander parallelen Ebenen auf. Jedes Ende jedes Rohrstrangs ist mit einem Behälter für ein Heizmedium verbunden, der verfahrbar ist. Außerdem ist der am weitesten oben befindliche Teil des Rohrstrangs über ein zusätzliches, das Heizmedium führende Rohr mit dem Behälter verbunden. Der Behälter ist elektrisch beheizt. Ein anderer bekannter Handtuchtrockner (vgl. DE-U- 83 11 222) weist zwei vertikale Rohrschenkel auf, mit denen die Rohre verschweißt sind. Die Rohrschenkel sind mit einer Warmwasser-Heizungsanlage verbunden und bilden den Vorlauf und den Rücklauf für das Heizmedium. Eines der Rohre kann außerhalb der Ebene angeordnet sein, in der die Rohrschenkel und die anderen Rohre angeordnet sind, um das Aufhängen bestimmter Wäschestücke zu erleichtern. Die bekannten Handtuchtrockner sind also entweder Bestandteil einer Warmwasser-Heizungsanlage oder bilden ein elektrisch beheiztes unabhängiges Heizungssystem.

### Darstellung der Erfindung:

Hier will die Erfindung Abhilfe schaffen. Der Erfindung liegt die Aufgabe zugrunde, einen Handtuchtrockner der eingangs genannten Art so auszugestalten, daß er wahlweise als unabhängiges System betrieben oder an eine Warmwasser-Heizungsanlage angeschlossen werden kann Gemäß der Erfindung wird diese Aufgabe dadurch gelöst, daß eine elektrisch gespeiste Heizpatrone in dem einem Vorlauf zugeordneten untersten Rohr vorgesehen ist und daß an das Rohr, in dem die Heizpatrone vorgesehen ist, ein zusätzlicher Anschlußstutzen für die Verbindung mit einer Warmwasser-Heizungsanlage angebracht ist.

Der Handtuchtrockner nach der Erfindung kann an eine Warmwasser-Heizungsanlage angeschlossen oder auch als einzelner Körper betrieben werden: Der zusätzlich vorgesehene Anschlußstutzen ermöglicht einmal den Betrieb des Handtuchtrockners mit Heizpatrone als einzelnen Körper, bei Benutzung des Anschlußstutzens aber auch den Betrieb als Bestandteil einer Warmwasser-Heizungsanlage.

Bei der Erfindung ist der Handtuchtrockner aus einem einzigen gebogenen Rohrstrang - Rohr - gebogen. Die Rohrschenkel entfallen. Vielmehr sind die die Rohre bildenden geraden Teil durch die Rohrverbindungen nach Art einer Reihenschaltung fortlaufend verbunden. Konstruktion und Fertigung sind vereinfacht; Schweißarbeiten entfallen, jedenfalls soweit es den Anschluß von Rohren an Rohrschenkel betrifft. Der Handtuchtrockner nach der Erfindung hat gegenüber den Handtuchtrocknern nach dem Stand der Technik einen größeren Abstand der Rohre voneinander; er genügt den Sicherheitsvorschriften der Bundesarbeitsgemeinschaft der Versicherungsträger der öffentlichten Hand e.V. (BAGUV).

In Ausgestaltung der Erfindung schließt an jede Stirnseite jedes Rohr eine der Rohrverbindungen an, von denen die eine in das oberhalb und die andere in das unterhalb benachbarte Rohr übergeht.

Der Handtuchtrockner ist für den Anschluß an eine Warmwasser-Heizungsanlage vorgesehen. Die in der Warmwasser-Heizungsanlage vorhandene Pumpe bewirkt auch den Wasserumlauf in dem Handtuchtrockner. Soll der Handtuchtrockner losgelöst von der Warmwasser-Heizungsanlage als einzelner Körper betrieben werden, der durch eine elektrisch gespeiste Heizpatrone mit Energie versorgt ist, ist der Warmwasser-Umlauf möglicherweise nicht gewährleistet. Insbesondere für diese Betriebsart ist in Weiterbildung der Erfindung vorgesehen, daß jedes Rohr ausgehend von seiner mit dem unterhalb benachbarten Rohr verbundenen Rohrverbindung unter einem nach oben gerichteten Winkel gegenüber der Horizontalen angeordnet ist.

Bei den Handtuchtrocknern nach dem Stand der Technik haben die Rohrschenkel auch die Funktion zu verhindern, daß Wäschestücke, die in Längsrichtung der Rohre verschoben werden, von letzteren abrutschen können. Diese Funktion erfüllt auch der Handtuchtrockner nach der Erfindung, wenn in einer anderen Weiterbildung in zwei zueinander parallelen benachbarten vertikalen Ebenen zwei Gruppen von Rohren angeordnet und innerhalb derselben Gruppe über die Rohrverbindungen verbunden sind, von denen jeweils eines der Rohre der einen Gruppe auf derselben Höhe angeordnet ist wie eines der Rohre der anderen Gruppe; und die beiden auf derselben Höhe befindlichen Rohre an entgegengesetzten Stirnseiten über die Rohrverbindungen mit dem oberhalb und dem unterhalb benachbarten Rohr derselben Gruppe verbunden sind. Bei dieser Weiterbildung wird ein Wäschestück über zwei auf derselben Höhe befindliche Rohre in den unterschiedlichen vertikalen Ebenen gehängt. An jeder Stirnseite verhindert dann eine der zu dem nächsthöheren Rohr führenden Rohrverbindungen das Abrutschen. Überdies werden die aufgehängten Wäschestücke an der Faltstelle weiter auseinandergehalten, was den Trocknungsvorgang beschleunigt. Dabei bleibt es möglich, ein Wäschestück über nur ein Rohr zu hängen. Die Breite des Handtuchtrockners, die Zahl seiner Rohre und seine Leistung sind im Vergleich zu denen nach dem Stand der Technik gleich.

Die Erfindung bietet zahlreiche Variationsmöglichkeiten: Das Heizmedium kann an einem Ende zugeführt werden, beide Gruppen nacheinander durchlaufen und am anderen Ende wieder abgeführt werden. Das Heizmedium kann an beiden Enden zugeführt werden, die beiden Gruppen parallel durchlaufen und in der Mitte des mäanderförmig gebogenen Rohrstrangs wieder abgeführt werden. Es können beide Gruppen getrennt voneinander betrieben werden. Der Zulauf des Heizmediums kann im Bereich der einen Stirnseite der Rohre, der Ablauf im Bereich der anderen Stirnseite erfolgen und umgekehrt. Der Zulauf und/oder der Ablauf des Heizmediums kann für die eine Gruppe im Bereich der einen Stirnseite der Rohre, für die andere Gruppe im Bereich der anderen Stirnseite erfolgen. Der Handtuchtrockner kann parallel zu einer Wand oder auch senkrecht zu ihr befestigt werden. Er kann an eine Warmwasser-Heizungsanlage angeschlossen oder auch als einzelner Körper betrieben werden.

### Kurze Beschreibung der Zeichnungen:

Ausführungsbeispiele der Erfindung sind in der Zeichnung dargestellt und werden nachfolgend im einzelnen beschrieben. Es zeigen:
Figur 1 in perspektivischer Darstellung einen Handtuchtrockner mit in zwei vertikalen Ebenen angeordneten Gruppen von Rohren, bei dem die auf derselben Höhe befindlichen Rohre an entgegengesetzten Stirnseiten über eckige Rohrverbindungen mit dem unterhalb angeordneten Rohr derselben Gruppe verbunden sind;
Figur 2 eine Ansicht des in Figur 1 dargestellten Handtuchtrockners;
Figur 3 in perspektivischer Darstellung einen anderen Handtuchtrockner mit kreisringförmigen Rohrverbindungen;
Figur 4 eine Ansicht des in Figur 1 dargestellten Handtuchtrockners;
Figur 5 eine Seitenansicht sowohl des in Figur 1 als auch des in Figur 3 dargestellten Handtuchtrockners;
Figur 6 die Draufsicht sowohl des in Figur 1 als auch des in Figur 3 dargestellten Handtuchtrockners;
Figur 7 eine Ansicht eines weiteren Handtuchtrockners, bei dem jedes Rohr unter einem Winkel gegenüber der horizontalen nach oben geneigt angeordnet ist;
Figur 8 eine Seitenansicht des in Figur 7 dargestellten Handtuchtrockners;
Figur 9 die Draufsicht des in Figur 7 dargestellten Handtuchtrockners;
Figur 10 eine Ansicht eines weiteren Handtuchtrockners, bei dem die auf derselben Höhe befindlichen Rohre an denselben Stirnseiten mit dem unterhalb angeordneten Rohr derselben Gruppe verbunden sind;
Figur 11 eine Seitenansicht des in Figur 10 dargestellten Handtuchtrockners;
Figur 12 die Draufsicht des in Figur 10 dargestellten Handtuchtrockners.

### Bester Weg zur Ausführung der Erfindung:

Der Handtuchtrockner besteht aus einem einzigen mäanderförmig gebogenen Rohrstrang 1. Der Rohrstrang ist von einem Heizmedium durchflossen. Das Heizmedium tritt an einem Ende VL - Vorlauf - in den Rohrstrang 1 ein, durchläuft ihn und tritt am anderen Ende RL - Rücklauf - wieder aus. Gerade Teile des Rohrstrangs 1 bilden Rohre 2, die in vertikalem Abstand parallel zueinander horizontal angeordnet sind. Gekrümmte Teile des Rohrstrangs 1 bilden Rohrverbindungen 3 zwischen jeweils benachbarten Rohren. An jede Stirnseite jedes Rohres 2 schließt eine der Rohrverbindungen 3 an, z.B. an die Stirnseite 21 die Rohrverbindung 31, an die Stirnseite 22 die Rohrverbindung 32. Die Rohrverbindung 31 geht in das oberhalb, die Rohrverbindung 32 in das unterhalb benachbarte Rohr 2 über. Am jeweils obersten Rohr 2 ist eine Entlüftung 4 vorgesehen.

Bei dem in Figur 1 dargestellten Ausführungsbeispiel sind die Rohrverbindungen 3 eckig ausgebildet; bei den in den Figuren 3, 7 und 10 dargestellten Ausführungsbeispielen sind die Rohrverbindungen 3 als Kreisring ausgebildet.

Der in derselben vertikalen Ebene mäanderförmig gebogene Rohrstrang 1 kann den gesamten Handtuchtrockner bilden. In den Ausführungsbeispielen sind jedoch in zwei zueinander parallelen benachbarten vertikalen Ebenen zwei Gruppen von Rohren 2, 5 angeordnet. Die Rohre sind innerhalb derselben Gruppe über die Rohrverbindungen verbunden, nämlich die Rohre 2 über die Rohrverbindungen 3 und die Rohre 5 über die Rohrverbindungen 6. Die Rohre 2, 5 und die Rohrverbindungen 5, 6 bilden ein Rohrregister. Jeweils eines der Rohre 2 der einen Gruppe ist auf derselben Höhe angeordnet wie eines der Rohre 5 der anderen Gruppe.

Bei den in den Figuren 1, 3 und 7 dargestellten Ausführungsbeispielen sind die beiden auf derselben Höhe befindlichen Rohre 2, 5 an entgegengesetzten Stirnseiten, z.B. 21 und 51, über die Rohrverbindungen, z.B. 31 und 61, mit dem oberhalb benachbarten Rohr 2, 5 derselben Gruppe und an den jeweils gegenüberliegenden Stirnseiten, z.B. 22 und 52, über die Rohrverbindungen, z.B. 32 und 62, mit dem unterhalb benachbarten Rohr 2,5 derselben Gruppe verbunden.

Bei dem in Figur 10 dargestellten Ausführungsbeispiel sind die beiden auf derselben Höhe befindlichen Rohre 2, 5 an denselben Stirnseiten, z.B. 21 und 51, über die Rohrverbindungen, z.B. 31 und 61, mit dem oberhalb benachbarten Rohr 2, 5 derselben Gruppe und an den gegenüberliegenden Stirnseiten, z.B. 22 und 52, über die Rohrverbindungen, z.B. 32 und 62, mit dem unterhalb benachbarten Rohr 2, 5 derselben Gruppe verbunden.

Um von der einen Gruppe der Rohre 2 in die andere Gruppe der Rohre 5 übergehen zu können, schließt an das oberste Rohr 2 der einen Gruppe an der einen Stirnseite 22 die nach unten gehende Rohrverbindung 32 an. An die andere Stirnseite 21 schließt die nicht nach oben, sondern ebenfalls nach unten gehende Rohrverbindung an. Die nach unten gehende Rohrverbindung von 21 ist gleichzeitig aus der Ebene der Rohre 2 in die Ebene der Rohre 5 gebogen. Dies kann - wie in Figur 1 und 5 ausgezogen dargestellt - über einen Rohrknick oder - wie in Figur 3 ausgezogen und in Figur 1 und 5 gestrichelt dargestellt - über eine schräg verlaufende Rohrverbindung erfolgen. An die andere Stirnseite 21 kann auch eine horizontal verlaufende Rohrverbindung anschließen - Figur 10 -. Die Rohrverbindung 33 reicht in die Ebene der zweiten Gruppe und ist mit der einen Stirnseite 51 des obersten Rohres 5 dieser Gruppe verbunden. Schließlich kann - Figur 7 - das oberste Rohr 2 der einen Gruppe auch in die vertikale Ebene der anderen Gruppe geschwenkt und mit seiner anderen Stirnseite 21 an die oberste Rohrverbindung 62 der anderen Gruppe angeschlossen sein. Dabei kann das oberste Rohr gerade - ausgezogen dargestellt - oder zunächst parallel zu dem darunter angeordneten Rohr der anderen Gruppe ansteigen, etwa von der Mitte aus dann parallel zu dem darunter angeordneten Rohr der einen Gruppe abfallend ausgeführt sein - gestrichelt dargestellt -.

Der Handtuchhalter in der in Figur 7 dargestellten Ausführung ist besonders für die Energieversorgung mittels einer elektrisch gespeisten, nicht dargestellten Heizpatrone geeignet. Bei diesem Handtuchtrockner ist zwischen dem untersten Rohr 2 der einen Gruppe - Vorlauf - und dem untersten Rohr 5 der anderen Gruppe - Rücklauf - eine Querverbindung 7 vorgesehen. Die Querverbindung 7 bewirkt den Wasserumlauf um die Heizpatrone herum. Die Querverbindung geht zweckmäßig vom Anfang des Rohres 2 aus, in das die Heizpatrone geschraubt ist. Dort ist nämlich der Temperaturfühler der Heizpatrone angebracht. Die Anordnung der Querverbindung an dieser Stelle verhindert fehlerhaftes, nämlich zu früh erfolgendes Ausschalten der Heizpatrone. Für den Anschluß an eine Warmwasser-Heizungsanlage ist ein zusätzlicher Anschlußstutzen vorzusehen. Dies ermöglicht einmal den Betrieb des Handtuchtrockners mit Heizpatrone als einzelnen Körper, bei Benutzung des Anschlußstutzens aber auch den Betrieb als Bestandteil einer Warmwasser-Heizungsanlage.

Im übrigen können die unteren Rohre 2, 5 - wie dargestellt - sowohl horizontal als auch gegenüber der Horizontalen nach oben geneigt verlaufen. Die horizontale Anordnung empfiehlt sich aus optischen Gründen auch hinsichtlich des Einbaus der Heizpatrone.

Die Befestigung des Handtuchtrockners an einer Wand erfolgt über herkömmliche Befestigungen, zum Beispiel über Flacheisen oder Winkeleisen. Die Versorgung des Handtuchtrockners mit dem Heizmedium erfolgt ebenfalls über herkömmliche Anschlüsse, zum Beispiel T-Stücke, axial oder quer verlaufende Stutzen. Bei langen Heizkörpern ist zwischen den beiden Gruppen etwa in halber Höhe eine Verbindung durch Rundeisen oder Rohr 8 zur Verstärkung bzw. Stabilitätserhöhung vorgesehen.

### Gewerbliche Verwertbarkeit:

Der Handtuchtrockner ist vorallem im Sanitärbereich verwendbar, und zwar sowohl privat als auch gewerblich.

## Patentansprüche

1. Handtuchtrockner mit einem von einem Heizmedium durchströmten, mäanderförmig gebogenen Rohrstrang (1), dessen gerade Teile in derselben vertikalen Ebene im Abstand zueinander angeordnete Rohre (2) und dessen gekrümmte Teile Rohrverbindungen (3) bilden, dadurch gekennzeichnet, daß eine elektrisch gespeiste Heizpatrone in dem einem Vorlauf (VL) zugeordneten untersten Rohr (2) vorgesehen ist und daß an das Rohr (2), in dem die Heizpatrone vorgesehen ist, ein zusätzlicher Anschlußstutzen für die Verbindung mit einer Warmwasser-Heizungsanlage angebracht ist

2. Handtuchtrockner nach Anspruch 1, dadurch gekennzeichnet, daß an jede Stirnseite (21, 22) jedes Rohres (2) eine der Rohrverbindungen (3) anschließt, von denen die eine (31) in das oberhalb und die andere (32) in das unterhalb benachbarte Rohr (2) übergeht.

3. Handtuchtrockner nach Anspruch 1 oder 2, dadurch gekennzeichnet, daß jedes Rohr (2) ausgehend von seiner mit dem unterhalb benachbarten Rohr verbundenen Rohrverbindung (3) unter einem nach oben gerichteten Winkel gegenüber der Horizontalen angeordnet ist.

4. Handtuchtrockner nach Anspruch 2 oder 3, dadurch gekennzeichnet, daß in zwei zueinander parallelen benachbarten vertikalen Ebenen zwei Gruppen von Rohren (2; 5) angeordnet und innerhalb derselben Gruppe über die Rohrverbindungen (3; 6) verbunden sind, von denen jeweils eines der Rohre (2) der einen Gruppe auf derselben Höhe angeordnet ist wie eines der Rohre (5) der anderen Gruppe.

5. Handtuchtrockner nach Anspruch 4, dadurch gekennzeichnet, daß zwischen den Rohren (2; 5) der vertikalen Ebene der einen Gruppe und denen der vertikalen Ebene der anderen Gruppe eine mechanische Verbindung (8) vorgesehen ist.

6. Handtuchtrockner nach Anspruch 4, dadurch gekennzeichnet, daß an das oberste Rohr (2) der einen Gruppe an der einen Stirnseite (22) eine von unten kommende, andererseits mit dem darunter angeordneten Rohr derselben Gruppe verbundene Rohrverbindung (32) und an der anderen Stirnseite (21) eine nach unten gehende, in die Ebene der Rohre (5) der zweiten Gruppe gebogene Rohrverbindung anschließt.

7. Handtuchtrockner nach Anspruch 4, dadurch gekennzeichnet, daß an das oberste Rohr (2) der einen Gruppe an der einen Stirnseite (22) eine von unten kommende, andererseits mit dem darunter angeordneten Rohr derselben Gruppe verbundene Rohrverbindung (32) und an der anderen Stirnseite (21) eine horizontal verlaufende, bis im wesentlichen in die Ebene der zweiten Gruppe reichende Rohrverbindung (33) angeschlossen ist.

8. Handtuchtrockner nach Anspruch 4, dadurch gekennzeichnet, daß das oberste Rohr (2) der einen Gruppe, an dessen eine Stirnseite (22) eine von unten kommende, andererseits mit dem darunter angeordneten Rohr derselben Gruppe verbundene Rohrverbindung (32) angeschlossen ist, in die vertikale Ebene der anderen Gruppe geschwenkt und mit der anderen Stirnseite (21) an eine nach unten gehende, andererseits mit dem darunter angeordneten Rohr (5) der anderen Gruppe verbundene Rohrverbindung (62) angeschlossen ist.

9. Handtuchtrockner nach einem der Ansprüche 1 bis 8, dadurch gekennzeichnet, daß an dem obersten Rohr (2) eine Entlüftung (4) vorgesehen ist.

10. Handtuchtrockner nach einem der Ansprüche 4 bis 9, dadurch gekennzeichnet, daß die beiden auf derselben Höhe befindlichen Rohre an entgegengesetzten Stirnseiten (22; 52) über die Rohrverbindungen (32; 62) mit dem unterhalb benachbarten Rohr (2; 5) derselben Gruppe verbunden sind.

11. Handtuchtrockner nach einem der Ansprüche 4 bis 9, dadurch gekennzeichnet, daß die beiden auf derselben Höhe befindlichen Rohre (2; 5) an denselben Stirnseiten (22; 52) über die Rohrverbindungen (32; 62) mit dem unterhalb benachbarten Rohr (2; 5) derselben Gruppe verbunden sind.

12. Handtuchtrockner nach einem der Ansprüche 4 bis 10, dadurch gekennzeichnet, daß zwischen dem untersten Rohr (2) der einen Gruppe und dem untersten Rohr (5) der anderen Gruppe eine wasserführende Querverbindung (7) vorgesehen ist.

13. Handtuchtrockner nach Anspruch 12, dadurch gekennzeichnet, daß die Querverbindung (7) in unmittelbarer Nachbarschaft eines Fühlers der Heizpatrone vorgesehen ist.

## Claims

1. Towel drier comprising a sinuously bent length of pipe (1) to conduct a heating medium, the straight sections of which form a series of pipes (2) spaced apart in the same vertical plane and the curved sections of which form connecting sections (3), characterized in that an electrically powered heating cartridge can be fitted into the bottommost straight pipe section (2), which is attached to an in-feed, and in that the straight pipe section (2) in which the fitment of the heating cartridge is provided for is fitted with an additional connecting piece to enable connection to a warm water heating system.

2. Towel drier as specified in Claim 1, characterized in that a pipe connecting section (3) is connected to each end (21, 22) of each straight pipe section (2) and that one connecting section (31) is joined to the straight pipe section positioned immediately above the said straight pipe section and the other to the straight pipe section (2) positioned immediately below the said straight pipe section.

3. Towel drier as specified in Claim 1, characterized in that each straight pipe section (2), beginning at the point at which the said straight pipe section (2) joins the pipe connecting section (3) connecting the said straight pipe section to the straight pipe section positioned immediately below it, is set upwards at an angle to the horizontal.

4. Towel drier as specified in Claim 2 or 3, characterized in that two groups of straight pipe sections (2; 5) are positioned in two vertical planes positioned parallel to each other and connected within the same group by means of the pipe connecting sections (3; 6) and that one of the straight pipe sections (2) of the one group is positioned at the same height as one of the straight pipe sections (5) of the other group.

5. Towel drier as specified in Claim 4, characterized in that the fitment of a mechanical connecting piece (8) is provided for between the pipe sections (2; 5) in the vertical plane of the one group and the pipe sections in the vertical plane of the other group.

6. Towel drier as specified in Claim 4, characterized in that a pipe connecting section (32) leading from below is connected by one of its ends to one end (22) of the uppermost straight pipe section (2) and by the other of its ends to the straight pipe section of the same group positioned immediately below the said straight pipe section and in that a bent pipe connecting section leading downwards and bent such that it extends into the plane of the straight pipe sections (5) of the second group is connected to the other end (21) of the uppermost straight pipe section.

7. Towel drier as specified in Claim 4, characterized in that a pipe connecting section (32) leading from below is connected by one of its ends to one end (22) of the uppermost straight pipe section (2) of the one group and by the other of its ends to the straight pipe section positioned immediately below the said straight pipe section and that a horizontally positioned pipe connecting section (33) extending principally into the plane of the second group is connected to the said uppermost straight pipe section (2).

8. Towel drier as specified in Claim 4, characterized in that the uppermost straight pipe section (2) of the one group, to the one end of which (22) a pipe connecting section (32) leading from below and having one of its ends connected to the straight pipe section positioned immediately below the said uppermost straight pipe section is connected by the other of its ends, is set wholly at an angle such that it extends into the plane of the other group and is connected by its other end (21) to one end of a pipe connecting section (62) leading downwards and having its other end connected to the straight pipe section (5) of the other group.

9. Towel drier as specified in any one of the Claims 1 to 8, characterized in that the fitment of an air vent (4) is provided for on the uppermost straight pipe section (2).

10. Towel drier as specified in any one of the Claims 4 to 9, characterized in that the two straight pipe sections positioned at the same height are connected at opposite sides (22; 52) by means of the pipe connecting sections (32; 62) to the straight pipe sections (2; 5) of the same group positioned immediately below the said straight pipe sections.

11. Towel drier as specified in any one of the Claims 4 to 9, characterized in that the two straight pipe sections positioned at the same height (2; 5) are joined at the same side (22; 52) by means of the pipe connecting sections (32; 62) to the straight pipe sections (2; 5) positioned immediately below the said straight pipe sections.

12. Towel drier as specified in any one of the Claims 4 to 10, characterized in that the fitment of a water-conducting cross connecting piece (7) is provided for between the bottommost straight pipe section (2) of the one group and the bottommost straight pipe section (5) of the other group.

13. Towel drier as specified in Claim 12, characterized in that the fitment of the cross connecting piece (7) is provided for in the immediate vicinity of a heating cartridge sensor.

## Revendications

1. Un appareil sèche-linge comportant une ligne de tubes (1), traversée par un fluide de chauffage et courbée en serpentin, dont les parties droites forment des tubes (2) espacés et agencés sur le même plan vertical et dont les parties courbées forment des raccords à tubes (3), caractérisé en ce qu'une cartouche chauffante à alimentation électrique est agencée dans le tube d'extrémité inférieur, relié à un aller (VL), et en ce qu'un raccord supplémentaire, destiné à assurer la jonction avec une installation de chauffage à eau chaude, est agencé sur le tube (2) comportant la cartouche chauffante.

2. Un appareil sèche-linge selon la revendication 1, caractérisé en ce qu'un des raccords à tubes (3), dont l'un (31) passe dans le tube adjacent inférieur et l'autre (32) dans le tube adjacent supérieur, est raccordé sur chaque côté frontal (21, 22) de chaque tube (2).

3. Un appareil sèche-linge selon les revendications 1 ou 2, caractérisé en ce que chaque tube (2), est agencé à un angle orienté vers le haut par rapport à l'horizontale, à partir de son raccord à tubes (3) relié au tube adjacent inférieur.

4. Un appareil sèche-linge selon les revendications 2 ou 3, caractérisé en ce que deux groupes de tubes (2; 5) sont agencés dans deux plans verticaux adjacents parallèles et en ce qu'ils sont reliés dans le cadre du même groupe par l'intermédiaire des raccords à tubes (3; 6), l'un des tubes (2) de l'un des groupes étant à chaque fois agencé au même niveau que l'un des tubes (5) de l'autre groupe.

5. Un appareil sèche-linge selon la revendication 4, caractérisé en ce qu'un raccord mécanique (8) est agencé entre les tubes (2; 5) du plan vertical de l'un des groupes et ceux du plan vertical de l'autre groupe.

6. Un appareil sèche-linge selon la revendication 4, caractérisé en ce qu'un raccord à tubes (32), venant d'en bas et relié d'autre part au tube adjacent inférieur du même groupe, est raccordé au tube d'extrémité supérieur (2) de l'un des groupes, sur l'un des côtés frontaux (22), et en ce qu'un raccord à tubes orienté vers le bas, courbé dans le plan des tubes (5) du deuxième groupe, est raccordé à l'autre côté frontal (21).

7. Un appareil sèche-linge selon la revendication 4, caractérisé en ce qu'un raccord à tubes (32) venant d'en bas et relié d'autre part au tube du même groupe agencé en-dessous, est raccordé sur l'un des côtés frontaux (22) du tube supérieur (2), et en ce qu'un raccord à tubes (33) s'étendant horizontalement, pratiquement jusque dans le plan du deuxième groupe, est raccordé sur l'autre côté frontal (21).

8. Un appareil sèche-linge selon la revendication 4, caractérisé en ce que le tube d'extrémité supérieur (2) de l'un des groupes, sur l'un des côtés frontaux (22) duquel est raccordé un raccord à tubes (32) venant d'en bas et relié d'autre part au tube du même groupe agencé en-dessous, est basculé dans le plan vertical de l'autre groupe, et en ce qu'un raccord à tubes (62) orienté vers le bas, relié d'autre part au tube (5) de l'autre groupe agencé en dessous, est raccordé à son autre côté frontal (21).

9. Un appareil sèche-linge selon l'une quelconque des revendications 1 à 8, caractérisé en ce que le tube d'extrémité supérieur (2) comporte un dispositif d'aération (4).

10. Un appareil sèche-linge selon l'une quelconque des revendications 4 à 9, caractérisé en ce que les deux tubes situés au même niveau sont reliés avec leurs côtés frontaux opposés (22; 52) au tube adjacent inférieur (2; 5) du même groupe par l'intermédiaire des raccords à tubes (32; 62).

11. Un appareil sèche-linge selon l'une quelconque des revendications 4 à 9, caractérisé en ce que les deux tubes situés au même niveau (2; 5) sont reliés avec leurs mêmes côtés frontaux (22; 52) au tube adjacent inférieur (2; 5) du même groupe par l'intermédiaire des raccords à tubes (32; 62).

12. Un appareil sèche-linge selon l'une quelconque des revendications 4 à 10, caractérisé en ce qu'un raccord transversal à conduite d'eau (7) est agencé entre le tube d'extrémité inférieur (2) de l'un des groupes et le tube d'extrémité inférieur (5) de l'autre groupe.

13. Un appareil sèche-linge selon la revendication 12, caractérisé en que que le raccord transversal (7) est agencé à proximité immédiate d'une sonde de la cartouche chauffante.
